# EUROPÄISCHE PATENTSCHRIFT

(11) **EP 1 141 465 B1**
(45) Veröffentlichungstag und Bekanntmachung des Hinweises auf die Patenterteilung: **23.04.2003**
(21) Anmeldenummer: 99963491.8
(22) Anmeldetag: 10.12.1999
(51) Int. Cl.: D06F 23/02, D06F 21/04

(54) **WÄSCHETROMMEL**
WASHING MACHINE DRUM
TAMBOUR POUR LAVE-LINGE

(30) Priorität: 22.12.1998 DE 19859571
(43) Veröffentlichungstag der Anmeldung: 10.10.2001
(73) Patentinhaber: BSH Bosch und Siemens Hausgeräte GmbH, 81669 München (DE)
(72) Erfinder: SALEIN, Matthias, D-13467 Berlin (DE)
(86) Internationale Anmeldenummer: EP9909792
(87) Internationale Veröffentlichungsnummer: WO00037729

(56) Entgegenhaltungen:
- DE-A- 3 712 118
- DE-A- 3 913 746
- DE-A- 4 001 422
- DE-A- 4 104 450

## Beschreibung

Die Erfindung betrifft eine im wesentlichen zylindrische Wäschetrommel mit wenigstens einem Mitnehmer, die bei ihrer Drehung Flüssigkeit in das Innere des wenigstens einen Mitnehmers schöpft und anhebt, wobei der wenigstens eine Mitnehmer die geschöpfte Flüssigkeit in einer angehobenen Position in das Innere der Wäschetrommel abgibt.

Zur besseren Befeuchtung der Wäsche während des Waschvorgangs ist es seit längerer Zeit üblich, die Wäschetrommel mit Flüssigkeitshebeeinrichtungen zu versehen, die im Verlauf ihrer Drehung von unten Flüssigkeit schöpfen, anheben und in einer angehobenen Position auf die Wäsche im Inneren der Wäschetrommel abregnen. In der Regel werden dazu Mitnehmer verwendet, die üblicherweise ohnehin zum Wenden der Wäsche im Inneren der Wäschetrommel vorgesehen sind. Die Flüssigkeit, die beispielsweise Waschlauge oder Spülwasser sein kann, wird durch Schöpfeinrichtungen in die Mitnehmer geleitet, von diesen angehoben und in einer angehobenen Position in das Wäschetrommelinnere abgeregnet. Die Schöpfeinrichtungen sind in der Regel im Bereich der Mitnehmer im Trommelmantel angeordnet und schöpfen die Trommel außen benetzende Flüssigkeitsmengen durch Öffnungen im Mantel und/oder in den Stirnflächen der Trommel in die Mitnehmer.

Eine derartig eingerichtete Wäschetrommel ist beispielsweise aus der DE 37 12 118 A1 bekannt. Das damit durchzuführende Verfahren kann problemlos bei zylindrischen Wäschetrommeln mit waagrecht ausgerichteter Drehachse eingesetzt werden, bei denen die Wäschetrommel entlang ihrer gesamten Tiefe zwischen den Stirnflächen von Flüssigkeit benetzt wird. In diesem Fall kann über die gesamte Länge eines Mitnehmers Flüssigkeit in sein Inneres geschöpft und über die gesamte Tiefe der Wäschetrommel abgeregnet werden.

Falls nun die Drehachse der Wäschetrommel schräg ausgerichtet ist, kann es vorkommen, daß die Wäschetrommel nur an einem Ende in die Flüssigkeit eintaucht und nicht über ihre gesamte Tiefe von Flüssigkeit benetzt wird, so daß nur in einem beschränkten Schöpfbereich Flüssigkeit in den Mitnehmer geschöpft werden kann. Dieses Problem ergibt sich insbesondere dann, wenn der Flüssigkeitsstand in einem die Trommel umgebenden Laugenbehälter niedrig ist, wie es zur Verringerung des Wasserverbrauchs allgemein angestrebt wird. Die Mitnehmer enthalten dann möglicherweise nur in einem Abschnitt Flüssigkeit, die im Inneren der Wäschetrommel nur über einem kleinen Bereich abgeregnet werden kann. In der Regel wird in solchen Fällen die Flüssigkeit zum Großteil in der Nähe des weiter unten gelegenen Endes der schrägen Wäschetrommel abgeregnet werden und dort an der Wäschetrommelrückwand entlanglaufen ohne auf die Wäsche zu regnen. Die Beregnung der Wäsche in der Wäschetrommel über deren Tiefe ist daher bei schräggestellten Wäschetrommeln sehr ungleichmäßig, so daß ungünstig in der Wäschetrommel verteilte Wäschestücke unter Umständen nicht oder schlecht beregnet werden.

Zusätzlich tritt das Problem auf, daß die Mitnehmer zusammen mit der Trommel eine Schrägstellung einnehmen, die während der Trommeldrehung über eine waagerechte Ausrichtung bei halbhoher Position in der oberen Position wieder gleich ist wie in der unteren Position, so daß die angehobene Flüssigkeit im Inneren der Mitnehmer in dem unten gelegenen Abschnitt zurückgehalten wird, in den sie beim Schöpfen geleitet wurde.

Aufgabe der vorliegenden Erfindung ist es, eine Wäschetrommel der eingangs genannten Art zu schaffen, bei der die geschöpfte Flüssigkeit mit Mitnehmern mit herkömmlicher Form schnell über einen großen Bereich der Wäschetrommel abgeregnet werden kann.

Erfindungsgemäß wird diese Aufgabe durch eine Wäschetrommel gelöst, bei der der wenigstens eine Mitnehmer in seinem Inneren wenigstens eine Ablauframpe aufweist, die bei einer gegenüber der Waagrechten abweichenden Ausrichtung der Wäschetrommeldrehachse in einer Drehstellung der Wäschetrommel, in der sich der wenigstens eine Mitnehmer in seiner höchsten Stellung befindet, waagrecht ausgerichtet ist oder ein Gefälle in die Richtung aufweist, in der die Drehachse der Wäschetrommel ansteigt, so daß die geschöpfte Flüssigkeit in beiden Drehrichtungen der Wäschetrommel in einer angehobenen Position auf der wenigstens einen Ablauframpe in die Richtung fließt, in der die Drehachse der Wäschetrommel ansteigt.

Die angehobene Flüssigkeit kann so im Mitnehmer auf der Ablauframpe in einen Abschnitt fließen, in den aufgrund des eingeschränkten Schöpfbereichs keine Flüssigkeit geschöpft werden konnte, und von dort in das Wäschetrommelinnere abgeregnet werden. So kann unabhängig vom Schöpfbereich der Innenraum der Wäschetrommel im wesentlichen entlang seiner gesamten Länge und insbesondere auch an seinem weiter oben gelegenen Ende beregnet werden. Vorteilhafterweise weist die wenigstens eine Ablauframpe ein Gefälle von wenigstens 5° Grad auf, wenn der wenigstens eine Mitnehmer sich im Verlauf der Wäschetrommeldrehung in seiner höchsten Stellung befindet. Dadurch wird das Ablaufen beschleunigt, so daß in der kurzen Zeit, in der sich der Mitnehmer in einer oberen Stellung befindet, eine große Flüssigkeitsmenge abgeregnet werden kann.

Bereits eine in der höchsten Stellung des Mitnehmers waagrecht ausgerichtete Ablauframpe kann den Flüssigkeitstransport innerhalb des Mitnehmers in seiner Längsrichtung verbessern, da sich die angehobene Flüssigkeit verteilen und schließlich an den Stellen abregnen kann, an denen Öffnungen vorgesehen sind. In diesen Fällen kann vorgesehen sein, daß zum Schöpfen und Abregnen die Trommeldrehzahl erniedrigt wird, um die Zeit zu verlängern, in der die Flüssigkeit im Mitnehmer sich verteilen und abregnen kann. Ferner kann die Ablauframpe kurz ausgeführt werden, so daß die Flüssigkeit schnell deren Ende erreichen und dort nach unten in das Wäschetrommelinnere abregnen kann. Durch eine in der oberen Stellung waagerecht ausgerichtete Ablauframpe wird bei schrägen, zylindrischen Wäschetrommeln in jedem Fall bereits verhindert, daß die angehobene Flüssigkeitsmenge in einem unten gelegenen Abschnitt des Mitnehmers zurückgehalten wird.

Weiterhin kann aufgrund der im Inneren des Mitnehmers angeordneten Ablauframpe der Mitnehmer äußerlich weitgehend unabhängig vom Verlauf der innen liegenden Ablauframpe gestaltet werden. Insbesondere kann die äußere Form der Mitnehmer den Anforderungen an die Bewegung der Wäsche in der Trommel angepaßt werden, ohne daß die Funktion des Flüssigkeitstransports in Mitnehmerlängsrichtung oder der Beregnung davon beeinflußt wird. Die Mitnehmer können so auch mit ihrer herkömmlichen Form mit gleichbleibender Höhe gestaltet werden.

Weiterhin kann vorgesehen sein, daß ein Gehäuseoberteil des wenigstens einen Mitnehmers, das sich zwischen der wenigstens einen Ablauframpe und der Wäschetrommeldrehachse befindet, im wesentlichen parallel zur Wäschetrommeldrehachse verläuft und insbesondere an ihrem Ende Öffnungen aufweist, so daß eine in einer angehobenen Position von der wenigstens einen Ablauframpe auf das Gehäuseoberteil fließende Flüssigkeit auf ihm in die Richtung zurückfließt, in der die Wäschetrommeldrehachse abfällt, und dabei durch die Öffnungen in dem Gehäuseoberteil in das Innere der Wäschetrommel fließt. Die von der Ablauframpe fließende Flüssigkeit kann daher über einen Bereich verteilt abgeregnet werden, wobei durch die Anordnung von mehreren Öffnungen das Abregnen beschleunigt wird.

Zwischen der wenigstens einen Ablauframpe und dem Gehäuseoberteil kann eine Trennwand angeordnet sein, die sich im wesentlichen quer zur Wäschetrommeldrehachse erstreckt. Auf diese Weise kann das Zurücklaufen begrenzt und der Bereich festgelegt werden, in dem die auf der Ablauframpe nach vorne geflossene Flüssigkeit durch das Gehäuseoberteil abregnet.

Zwischen der wenigstens einen Ablauframpe und dem Gehäuseoberteil kann auf der in Richtung abfallender Wäschetrommeldrehachse gelegenen Seite der Trennwand eine Kammer ausgebildet sein, in die Flüssigkeit geschöpft und aus der Flüssigkeit in einer angehobenen Position durch die Öffnungen des Gehäuseoberteils in das Wäschetrommelinnere abgegeben werden kann, wobei die Kammer auf der der Trennwand gegenüberliegenden Seite von einer Rückwand begrenzt wird, die wenigstens eine Öffnung zum Füllen mit Flüssigkeit aufweist. Dadurch kann der Platz zwischen der Ablauframpe und dem Gehäuse-oberteil als Schöpfkammer genutzt und die geschöpfte und angehobene Flüssigkeitsmenge vergrößert werden.

In einer weiteren Ausführungsform kann die wenigstens eine Ablauframpe Öffnungen aufweisen, durch die angehobene Flüssigkeit bereits während des Ablaufens auf der wenigstens einen Ablauframpe hindurchtreten kann. Die zum Abregnen benötigte Zeit kann so verringert werden.

Der wenigstens eine Mitnehmer kann weiterhin in Längsrichtung mehrere aneinander anschließende Abschnitte aufweist, die jeweils eine Ablauframpe aufweisen. Vorteilhafterweise erstrecken sich die aneinandergereihten Abschnitte zusammen über die gesamte Tiefe der Wäschetrommel. In diesem Fall werden die einzelnen Ablauframpen, die sich in einem bestimmten, von der Wäschetrommelneigung und dem gewünschten Ablaufgefälle abhängigen Winkel von der Grundfläche des Mitnehmers nach oben erstrecken, kürzer, so daß durch mehrere aufeinanderfolgende Ablauframpen die Bauhöhe des Mitnehmers verkleinert werden kann.

Weitere Einzelheiten, Merkmale und Vorteile der Erfindung ergeben sich aus der folgenden Beschreibung eines Ausführungsbeispiels unter Bezugnahme auf die Zeichnungen. Darin zeigen
- Fig. 1: eine perspektivische Ansicht eines Abschnitts eines Mitnehmers bei abgenommenen Gehäuseoberteil und
- Fig. 2: eine Schnittansicht einer erfindungsgemäßen Wäschetrommel.

In Figur 1 ist in teilweiser, perspektivischer Darstellung ein Mitnehmer 1 ohne Gehäuseoberteil 3 zur Verwendung in einer erfindungsgemäßen Wäschetrommel 7 dargestellt, wobei der Mitnehmer 1 im beschriebenen Ausführungsbeispiel zwei gleichartige, hintereinander angeordnete Abschnitte der dargestellten Art aufweist. Die Grundfläche des Mitnehmers 1 ist ausgespart, um das Hineinleiten von Flüssigkeit 9 durch Schöpfvorrichtungen im Wäschetrommelmantel zu ermöglichen. Im inneren des Mitnehmers 1 ist eine Ablauframpe 2 angeordnet, die sich in einem flachen Winkel nach oben erstreckt und unterhalb der sich eine Kammer A befindet, in die in einer unteren Stellung des Mitnehmers 1 im Laufe der Wäschetrommeldrehung Flüssigkeit 9 geschöpft wird. Die Schöpfvorrichtungen können herkömmlicher Art sein und sind nicht dargestellt. Auf der Oberseite der Ablauframpe 2 ist ungefähr in der Mitte des Abschnitts eine Trennwand 4 angeordnet, die sich im wesentlichen senkrecht zu der Grundfläche des Mitnehmers 1 nach oben erstreckt. An dem rückwärtigen Ende des dargestellten Abschnitts des Mitnehmers 1 ist eine senkrechte Rückwand 5 mit Öffnungen 6 angeordnet, die zusammen mit der Trennwand 4, der Oberseite der Ablauframpe 2 und dem in Figur 1 nicht dargestellten Gehäuseoberteil 3 eine Kammer C begrenzt. Durch die Öffnungen 6 gelangt beim Schöpfen Flüssigkeit 9 in die Kammer C. Auf der der Rückwand 5 abgewandten Seite der Trennwand 4 befindet sich eine Kammer B, die ebenfalls von der Oberseite der Ablauframpe 2 und dem in Figur 1 nicht dargestellten Gehäuseoberteil 3 begrenzt wird. Am vorderen Ende des dargestellten Abschnitts schließt sich entweder ein weiterer Abschnitt mit seiner Rückwand 5 oder ein Stirnboden der Wäschetrommel 7 an.

In Figur 2 ist eine erfindungsgemäße Wäschetrommel 7 mit geneigter Drehachse 8 im Schnitt dargestellt. Aufgrund der Trommeineigung taucht die Wäschetrommel 7 nur mit ihrem rechten Ende in die Flüssigkeit 9 ein. Dementsprechend wird abhängig davon, wie weit die Wäschetrommel in die Flüssigkeit 9 eintaucht, der Mitnehmer 1 beim Schöpfen nur über einen Teil seiner Länge mit Flüssigkeit 9 gefüllt. Beim niedrigeren Flüssigkeitsstand S1 werden nur die Kammern C und A des weiter unten gelegenen, rechten Abschnitts mit Flüssigkeit 9 gefüllt. Beim Flüssigkeitsstand S2 werden dagegen zusätzlich in einem allerdings geringeren Maß die Kammern A und C des weiter oben gelegenen, linken Abschnitts mit Flüssigkeit 9 gefüllt. Die Kammern A werden durch Öffnungen im Wäschetrommelmantel gefüllt, wohingegen die Kammern C durch die Öffnungen 6 in den Rückwänden 5 gefüllt werden, wobei die Rückwand 5 des rechts gelegenen Abschnitts gleichzeitig Teil des rechten Stirnbodens der Wäschetrommel 7 ist.

Im Verlauf der weiteren Wäschetrommeldrehung hebt nun der Mitnehmer 1 die geschöpfte Flüssigkeit 9 an. Im beschriebenen Ausführungsbeispiel wird der Abregnungsvorgang anhand des anderen, in seiner höchsten Stellung dargestellten Mitnehmers 1 beschrieben, wobei dieser Vorgang bereits früher einsetzen und sich abhängig von der Trommeldrehzahl auch bis nach Überschreiten der höchsten Stellung fortsetzen kann. In einer oberhalb des halben Trommeldurchmessers befindlichen Stellung beginnt nun in den Kammern A befindliche Flüssigkeit 9 wegen dem sich einstellenden Gefälle auf der Ablauframpe 2 nach links zu fließen. Am Ende der Ablauframpe 2 fließt es nach unten in der Kammer B auf das mit Öffnungen versehene Gehäuseoberteil 3. Auf der Innenseite des Gehäuseoberteils 3 fließt die Flüssigkeit 9 wieder nach rechts zurück, wobei sie durch die Öffnungen im Gehäuseoberteil 3 in das Innere der Wäschetrommel 7 verteilt abregnet. Eine in den Kammern C befindliche Flüssigkeit 9 regnet wie bei den üblichen Schöpfmitnehmern direkt durch die Öffnungen in dem Gehäuseoberteil 3 in das Wäschetrommelinnere ab.

Durch die erfinddungsgemäße Lösung kann auf diese Weise auch bei eingeschränktem Schöpfbereich in Trommelachsrichtung das Trommelinnere über die gesamte Tiefe beregnet werden.

## Patentansprüche

1. Im wesentlichen zylindrische Wäschetrommel (7) mit wenigstens einem Mitnehmer (1), die bei ihrer Drehung Flüssigkeit (9) in das Innere des wenigstens einen Mitnehmers (1) schöpft und anhebt, wobei der wenigstens eine Mitnehmer (1) die geschöpfte Flüssigkeit (9) in einer angehobenen Position in das Innere der Wäschetrommel (7) abgibt, **dadurch gekennzeichnet, daß** der wenigstens eine Mitnehmer (1) in seinem Inneren wenigstens eine Ablauframpe (2) aufweist, die bei einer gegenüber der Waagrechten abweichenden Ausrichtung der Wäschetrommeldrehachse (8) in einer Drehstellung der Wäschetrommel (7), in der sich der wenigstens eine Mitnehmer (1) in seiner höchsten Stellung befindet, waagrecht ausgerichtet ist oder ein Gefälle in die Richtung aufweist, in der die Drehachse (8) der Wäschetrommel (7) ansteigt, so **daß** die geschöpfte Flüssigkeit (9) in beiden Drehrichtungen der Wäschetrommel in einer angehobenen Position auf der wenigstens einen Ablauframpe (2) in die Richtung fließt, in der die Drehachse (8) der Wäschetrommel (7) ansteigt.

2. Wäschetrommel nach Anspruch 1, **dadurch gekennzeichnet, daß** die wenigstens eine Ablauframpe (2) ein Gefälle von wenigstens 5° Grad aufweist, wenn der wenigstens eine Mitnehmer (1) sich im Verlauf der Wäschetrommeldrehung in seiner höchsten Stellung befindet.

3. Wäschetrommel nach Anspruch 1 oder 2, **dadurch gekennzeichnet, daß** ein Gehäuseoberteil (3) des wenigstens einen Mitnehmers (1), das sich zwischen der wenigstens einen Ablauframpe (2) und der Wäschetrommeldrehachse (8) befindet, im wesentlichen parallel zur Wäschetrommeldrehachse (8) verläuft und Öffnungen aufweist, so **daß** eine in einer angehobenen Position von der wenigstens einen Ablauframpe (2) auf das Gehäuseoberteil (3) fließende Flüssigkeit (9) auf ihm in die Richtung, in der die Wäschetrommeldrehachse (8) abfällt, zurückfließt und dabei durch die Öffnungen in dem Gehäuseoberteil (3) in das Innere der Wäschetrommel (7) fließt.

4. Wäschetrommel nach Anspruch 3, **dadurch gekennzeichnet, daß** zwischen der wenigstens einen Ablauframpe (2) und dem Gehäuseoberteil (3) eine Trennwand (4) angeordnet ist, die sich im wesentlichen quer zur Wäschetrommeldrehachse (8) erstreckt.

5. Wäschetrommel nach Anspruch 4, **dadurch gekennzeichnet, daß** zwischen der wenigstens einen Ablauframpe (2) und dem Gehäuseoberteil (3) auf der in Richtung abfallender Wäschetrommeldrehachse (8) gelegenen Seite der Trennwand (4) eine Kammer (C) ausgebildet ist, in die Flüssigkeit (9) geschöpft und aus der Flüssigkeit (9) in einer angehobenen Position durch die Öffnungen des Gehäuseoberteils (3) in das Wäschetrommelinnere abgegeben werden kann, wobei die Kammer (C) auf der der Trennwand (4) gegenüberliegenden Seite von einer Rückwand (5) begrenzt wird, die wenigstens eine Öffnung (6) zum Füllen mit Flüssigkeit (9) aufweist.

6. Wäschetrommel nach einem der vorstehenden Ansprüche, **dadurch gekennzeichnet, daß** die wenigstens eine Ablauframpe (2) insbesondere an ihrem der Grundfläche des Mitnehmers (1) fernen Ende Öffnungen aufweist, durch die die angehobene Flüssigkeit (9) während des Ablaufens auf der wenigstens einen Ablauframpe (2) hindurchtreten kann.

7. Wäschetrommel nach einem der Ansprüche 1 bis 6, **dadurch gekennzeichnet, daß** der wenigstens eine Mitnehmer (1) in Längsrichtung mehrere aneinander anschließende Abschnitte aufweist, die jeweils eine Ablauframpe (2) aufweisen.

## Claims

1. Substantially cylindrical laundry drum (7) with at least one entrainer (1), which on rotation thereof scoops up liquid (9) into the interior of the at least one entrainer (1) and raises it, wherein the at least one entrainer (1) delivers the scooped-up liquid (9) in an elevated position into the interior of the laundry drum (7), **characterised in that** the at least one entrainer (1) has in its interior at least one drain ramp (2) which, in the case of an orientation of the laundry drum rotational axis (8) departing from the horizontal in a rotational setting of the laundry drum (7) in which the at least one entrainer (1) is disposed in its highest setting is oriented horizontally or has a drop in the direction in which the rotational axis (8) of the laundry drum (7) rises, so **that** the scooped-up liquid (9) in both directions of rotation of the laundry drum flows in an elevated position on the least one drain ramp (2) in the direction in which the axis (8) of rotation of the laundry drum (7) rises.

2. Laundry drum according to claim 1, **characterised in that** the at least one drain ramp (2) has a drop of at least 5° degrees when the at least one entrainer (1) is disposed in its highest setting in the course of the laundry drum rotation.

3. Laundry drum according to claim 1 or 2, **characterised in that** a housing upper part (3) of the at least one entrainer (1), which is disposed between at least one drain ramp (2) and the laundry drum rotational axis (8), extends substantially parallel to the laundry drum rotational axis (8) and has openings so that a liquid (9), which flows in an elevated position from the at least one drain ramp (2) onto the housing upper part (3), flows back thereon in the direction in which the laundry drum rotational axis (8) drops down and **in that** case flows through the openings in the housing upper part (3) into the interior of the laundry drum (7).

4. Laundry drum according to claim 3, **characterised in that** a partition wall (4), which extends substantially transversely to the laundry drum rotational axis (8), is arranged between the at least one drain ramp (2) and the housing upper part (3).

5. Laundry drum according to claim 4, **characterised in that** a chamber (C) in which liquid (9) is scooped up and from which liquid (9) in an elevated position can be delivered through the openings of the housing upper part (3) into the laundry drum interior, is formed between the at least one runoff ramp (2) and the housing upper part (3) on the side of the partition wall (4) disposed in the direction of the downwardly sloping laundry drum rotational axis (8), wherein the chamber (C) is bounded on the side opposite the partition wall (4) by a rear wall (5) which has at least one opening (6) for filling with liquid (9).

6. Laundry drum according to one of the preceding claims, **characterised in that** the at least one drain ramp (2) has, particularly at the end thereof remote from the base surface of the entrainer (1), openings through which the elevated liquid (9) can pass through during draining on the at least one drain ramp (2).

7. Laundry drum according to one of claims 1 to 6, **characterised in that** the at least one entrainer (1) has in longitudinal direction several mutually adjoining portions which each have a respective drain ramp (2).

## Revendications

1. Tambour pour lave-linge (7) substantiellement cylindrique, avec au moins un toc d'entraînement (1), qui, lorsqu'il est en rotation, puise du liquide (9) à l'intérieur de l'au moins un toc d'entraînement (1) et le soulève, le au moins un toc d'entraînement (1) déchargeant le liquide (9) puisé, dans une position élevée, à l'intérieur du tambour pour lave-linge (7), **caractérisé en ce que** le au moins un toc d'entraînement (1) présente, à l'intérieur, au moins une rampe d'écoulement (2), qui, en cas d'une orientation de l'axe (8) du tambour pour lave-linge différente par rapport à l'horizontale, dans une position de rotation du tambour pour lave-linge (7), dans laquelle l'au moins un toc d'entraînement (1) se trouve dans sa position supérieure, est orientée horizontalement ou présente une inclinaison dans le sens dans lequel l'axe de rotation (8) du tambour pour lave-linge (7) monte, de sorte que le liquide puisé (9) coule, dans une position élevée, dans les deux sens de rotation du tambour pour lave-linge sur l'au moins une rampe d'écoulement (2), dans le sens dans lequel l'axe de rotation (8) du tambour pour lave-linge (7) monte.

2. Tambour pour lave-linge selon la revendication 1, **caractérisé en ce que** la au moins une rampe d'écoulement (2) présente une inclinaison d'au moins 5° degrés lorsque l'au moins un toc d'entraînement (1) se trouve dans sa position supérieure au cours de la rotation du tambour pour lave-linge.

3. Tambour pour lave-linge selon la revendication 1 ou 2, **caractérisé en ce qu'**une pièce supérieure du boîtier (3) de l'au moins un toc d'entraînement (1), qui se trouve entre l'au moins une rampe d'écoulement (2) et l'axe de rotation (8) du tambour pour lave-linge, s'étend substantiellement en parallèle à l'axe de rotation (8) du tambour pour lave-linge et présente des orifices, de sorte qu'un liquide (9) dans une position élevée, coulant de l'au moins une rampe d'écoulement (2) sur la pièce supérieure du boîtier (3) revient sur elle, dans le sens dans lequel l'axe de rotation (8) du tambour pour lave-linge descend, et circule à l'intérieur du tambour pour lave-linge (7) à travers les orifices de la pièce supérieure du boîtier (3).

4. Tambour pour lave-linge selon la revendication 3, **caractérisé en ce que**, entre l'au moins une rampe d'écoulement (2) et la pièce supérieure du boîtier (3) est disposée une paroi de séparation (4) qui s'étend substantiellement transversalement à l'axe de rotation (8) du tambour pour lave-linge.

5. Tambour pour lave-linge selon la revendication 4, **caractérisé en ce que**, entre l'au moins une rampe d'écoulement (2) et la pièce supérieure du boîtier (3) est formée une chambre (C) du côté de la paroi de séparation (4) situé dans le sens descendant de l'axe de rotation (8) du tambour pour lave-linge, dans laquelle chambre le liquide (9) est puisé et à partir de laquelle le liquide (9), dans une position élevée, peut être déchargé à l'intérieur du tambour pour lave-linge par les orifices de la partie supérieure du boîtier (3), la chambre (C) étant limitée du côté opposé à la paroi de séparation (5) par une paroi arrière (5) qui présente au moins un orifice (6) pour le remplissage avec le liquide (9).

6. Tambour pour lave-linge selon l'une quelconque des revendications précédentes, **caractérisé en ce que** l'au moins une rampe d'écoulement (2) présente des orifices, notamment sur son extrémité éloignée de la surface de base du toc d'entraînement (1), à travers lesquelles le liquide élevé (9) peut passer pondant l'écoulement sur l'au moins une rampe d'écoulement (2).

7. Tambour pour lave-linge selon l'une quelconque des revendications 1 à 6, **caractérisé en ce que** le au moins un toc d'entraînement (1) présente plusieurs sections adjacentes les unes aux autres en sens longitudinal, celles-ci présentant respectivement une rampe d'écoulement (2).
